# EUROPÄISCHE PATENTSCHRIFT

(11) **EP 0 100 032 B1**
(45) Veröffentlichungstag und Bekanntmachung des Hinweises auf die Patenterteilung: **08.01.1986**
(21) Anmeldenummer: 83106910.9
(22) Anmeldetag: 14.07.1983
(51) Int. Cl.: C11D 3/50, C11D 17/04

(54) **Verfahren zum Beduften von Verpackungsbehältern**
Process for odorizing container packages
Procédé pour odoriser un récipient d'emballage

(30) Priorität: 22.07.1982 DE 3227370
(43) Veröffentlichungstag der Anmeldung: 08.02.1984
(73) Patentinhaber: Henkel Kommanditgesellschaft auf Aktien, 40191 Düsseldorf (DE)
(72) Erfinder: Kittscher, Peter, D-4044 Kaarst 2 (DE); Schumann, Klaus, Dr., D-4006 Erkrath (DE); Altenschöpfer, Theodor, Dr., D-4000 Düsseldorf 13 (DE); Haumann, Wolfgang, D-4010 Hilden (DE); Smolka, Heinz, Gerd, Dr., Johannesburg (ZA)

## Beschreibung

Die Erfindung betrifft ein Verfahren zum Beduften von Verpackungsbehältern.

Wasch- und Reinigungsmittel werden üblicherweise in parfümierter Form angeboten. Hierbei sind die Duftstoffe in der Regel unmittelbar im Produkt enthalten, so dass der Verbraucher das Dufterlebnis sowohl beim Öffnen der Verpackung als auch bei Anwendung der Produkte hat.

Duftstoffe sind jedoch gegenüber einer Vielzahl von Inhaltsstoffen von Wasch- und Reinigungsmitteln unstabil. Das gilt z.B. für Chlor als Hypochlorit oder gebunden an organische Chlorträger, wie Natriumdichlorisocyanurat und Trichlorisocyanursäure. Auch Perborat in Kombination mit Bleichaktivatorenkann die Stabilität von Duftstoffen negativ beeinflussen. Diese Nachteile können gemäss EP-A Nr. 4463 durch Beduften des Verpackungsmaterials selbst, also insbesondere des als Verpackung verwendeten Kartons, vermieden werden. Ein direkter Kontakt der Duftstoffe mit den störenden Inhaltsstoffen findet dann praktisch nichtstatt. Vorzugsweise werden die Duftstoffe im inneren oberen Teil der Verpackung mit dem Ziel eines Imprägnierensdes Kartonmaterialsaufgetragen.

In der Praxis hat sich aber gezeigt, dass viele Kartonmaterialien durch Tropfen oder Sprühen aufgebrachte Duftstoffe nur langsam in sich aufnehmen. Die Duftstoffe verlaufen daher «nasenförmig» und es entstehen sichtbare Flecken. Ferner treten beim Versprühen der Duftstoffe und der damit verbundenen Duftstoffvernebelung erhebliche mit Geruchsbelästigung der Umgebung verbundene Verluste auf. Daher wird in der älteren Anmeldung EP-A Nr. 0084821 ein Verfahen zum Beduften von Verpackungsmaterialien. vorgeschlagen, bei dem der Duftstoff vor dem Auftragen in eine höherviskose Paste verarbeitet und in Form der Paste auf das Verpackungsmaterial aufgetragen wird. Hierbei wird also wiederum auf eine direkte Parfümierung der Produkte verzichtet und dadurch der Duftstoffverbrauch erheblich beschränkt. Ferner wird durch die Verwendung des Duftstoffs in Pastenform eine produktionstechnisch praktikable Lösung unter spezieller Berücksichtigung der verminderten Duftstoffbelastung am Arbeitsplatz sowie verringerter Duftstoffverluste ermöglicht.

Ein gemeinsamer Nachteil der vorgenannten Verfahren zum Beduften von Verpackungsmaterialien besteht vor allem darin, dass grössere Gebinde, wie Trommel- und Tragepakete, Rund- und Rechtecktrommeln usw., die in zunehmendem Umfang als Verpackungsbehälter eingesetzt werden, erst kurz vor dem Befüllen mit dem vorgesehenen Produkt beduftet werden können. Ein längeres Lagern bzw. ein Beduften auf Vorrat ist nicht oder kaum möglich, da mit der Zeit sowohl die Duftbelästigung der U mgebung als auch der D uftstoffverlust an sich zu gross würde. Vermeiden lassen sich diese Nachteile bisher nur dann, wenn die Gebinde verschlossen und in Folien versiegelt oder gekühlt gelagert werden. Ein solches Vorgehen ist jedoch unwirtschaftlich.

Der Erfindung liegt die Aufgabe zugrunde, ein Verfahren zum Beduften von Verpackungsbehältern zu schaffen, bei dem eine Beduftung auf Vorrat möglich ist, ohne dass nennenswerte Duftstoffverluste und Umweltbelästigungen eintreten und auch auf die Kühlung verzichtet werden kann. Die erfindungsgemässe Lösung besteht bei dem Verfahren darin, dass ein saugfähiges Trägermaterial gesondert beduftet und auf der Innenseite des Behälters befestigt wird.

Erfindungsgemäss werden Verpackungsbehälter vorteilhaft mit Hilfe saugfähiger Trägerkörper, insbesondere in Scheibenform, beduftet, welche selbst nur indirekten Kontakt zum Behälter besitzen. Bevorzugt eingesetzt werden Scheiben aus saugfähiger, einseitig mit einer Metall- oder Kunststoffolie kaschierter Pappe. Die Folienseite wird dabei der Behälterwand und die Pappseite dem Innenraum des Behälters zugewandt. Das saugfähige Karton- bzw. Pappmaterial der scheibenförmigen Träger soll einen Cobb-30-Wert von mehr als 100 g/m² besitzen.

Das beduftete Trägermaterial, insbesondere in Scheibenform, wird durch Kleben oder Nieten, vorzugsweise im oberen Raum des Behälters, auf der Behälterinnenwand befestigt. Zweckmässig wird das Trägermaterial so angebracht, dass ein direkter Kontakt zum im Behälter enthaltenen Produkt vermieden ist. Das Befestigen erfolgt vorzugsweise durch Vernieten zusammen mit an dem Behälter, z.B. der Trommel oder dem Rechteckgebinde, vorhandenen Tragegriffen oder -bändern. Hierbei übt das Trägermaterial in Form einer Karton- bzw. Pappscheibe zusätzlich eine stabilisierende Funktion nach Art einer Unterlagscheibe an der Nietstelle aus. Dadurch wird es beispielsweise möglich, das Flächengewicht des für die Verpakkung verwendeten Kartonmaterials von z.B. 700 bis 800 g/m² bis zu 50 g/m² zu vermindern.

Ein weiterer Vorteil der erfindungsgemäss gesondert bedufteten Trägerscheiben als indirektes Bestandteil der Verpackung besteht darin, dass zum Herstellen des jeweiligen Behälters Materialien zu verwenden sind, die wegen ihrer geringen Saugfähigkeit selbst einer Beduftung mit Hilfe von Parfümölen nicht zugänglich sind. Auch mit inneren Sperrschichten,z.B. aus Kunststoff, Metallfolie oder Sperrlacken, versehene Verpackungsmaterialien sind bei Verwendung der erfindungsgemäss gesondert parfümierten Duftträger einzusetzen.

Die wesentlichen Vorteile des erfindungsgemässen Verfahrens liegen im logistischen Bereich. Insbesondere kann das Beduften durch eine von der eigentlichen Produktionsstätte und Abpackstrasse räumlich entfernte zentrale Stelle erfolgen, an der die Duftstoffe nach Wahl auf das Trägermaterial aufzubringen ist. Wegen des geringen Volumens der Duftstoffträger lassen sich die entsprechenden Scheibchen oder sonstigen Körper ohne Schwierigkeiten stapeln, in Folien einsiegeln und/ oder in verschlossenen Gebinden lagern. Nennenswerte bzw. störende Duftstoffverluste treten also auch ohne gesonderte Kühlung nicht auf. Das Einsetzen der bedufteten Trägermaterialien erfolgt vorzugsweise im Verlauf des Konfektionierens, also kurz vor dem Abfüllen des jeweiligen Behälters.

Die saugfähigen Trägermatei ialien werden vorzugsweise durch Sprühen, Tropfen oder Rakeln mit dem in reiner Form oder als Paste einzusetzenden Duftstoff behandelt. Bei einer Zwischenlagerung der bedufteten Trägermaterialien, die bis zu mehreren Wochen betragen kann, wird der aufgebrachte Duftstoff im saugfähigen Trägermaterial ohne Zutun gleichmässig verteilt. Verbesserungen und weitere Ausgestaltungen der Erfindung werden in den Unteransprüchen beschrieben.

Anhand der schematischen Zeichnung eines Ausführungsbeispiels werden Einzelheiten der Erfindung erläutert.

In der Zeichnung wird der Kopfbereich einer beispielsweise zum Aufnehmen von Waschmittel vorgesehenen Trommel 1 perspektivisch dargestellt. An die Trommel 1 wird unterhalb des stabilisierenden Randwulstes 2 ein Trageband 3 angenietet. Der entsprechende Niet 4 besitzt auf der Aussenseite des Tragebandes 3 einen relativ grossen Kopf 5 und wird auf der Innenseite der Trommel 1, d.h. auf deren Innenwand 6 mit Hilfe einer erfindungsgemäss bedufteten und die Funktion einer Unterlagscheibe übernehmenden Scheibe 7 stabilisiert.

Da eine Unterlagscheibe zumindest an dem umzunietenden Ende des Niets 4 zum Stabilisieren bzw. festen Sitz des Niets in der Wand der Trommel erforderlich ist, wird zum Ausführen der Erfindung im schematisch angedeuteten Ausführungsbeispiel zusätzliches Material praktisch nicht benötigt. Als Unterlagscheibe wird einfach die zum Beduften ohnehin erforderliche Scheibe aus Trägermaterial verwendet. Das Anbringen dieser Scheibe kann bis zum Zeitpunkt unmittelbar vor dem Befüllen der Trommel 1 mit dem vorgesehenen Produkt aufgeschoben werden. Da das Trageband 3 ohnehin im oberen Bereich der Trommel zu befestigen ist, besteht auch praktisch nicht die Gefahreiner nennenswerten Berührung von beduftetem Trägermaterial und Produktinhalt der Trommel.

## Patentansprüche

1. Verfahren zum Beduften von Verpackungsbehältern (1), dadurch gekennzeichnet, dass ein saugfähiges Trägermaterial (7) gesondert beduftet und auf der Innenseite (6) des Behälters (1) befestigt wird.

2. Verfahren nach Anspruch 1, dadurch gekennzeichnet, dass ein einseitig im wesentlichen duftdicht kaschiertes Trägermaterial (7) so in den Behälter (1 ) befestigt wird, dass es der Behälterinnenwand (6) die kaschierte Fläche zuwendet.

3. Verfahren nach Anspruch 1 oder 2, dadurch gekennzeichnet, dass das Trägermaterial (7) im oberen Bereich der -Behälterinnenseite (9), vorzugsweise durch Kleben oder Nieten, befestigt wird.

4. Verfahren nach einem oder mehreren der Ansprüche 1 bis 3, dadurch gekennzeichnet, dass das Trägermaterial (7) zugleich mit Tragegriffen oder -bändern (3) durch Vernieten (4) am Behälter (1) befestigt wird.

5. Verfahren nach einem oder mehreren der Ansprüche 1 bis 4, dadurch gekennzeichnet, dass das Beduften des Trägermaterials (7) durch Aufbringen des Duftstoffes in reiner Form oder als Paste erfolgt.

6. Verfahren nach einem oder mehreren der Ansprüche 1 bis 5, dadurch gekennzeichnet, dass das Trägermaterial (7) nach dem Beduften eine längere Zeit, zum Beispiel mehrere Wochen, insbesondere zum gleichmässigen Verteilen des Duftstoffs, zwischengelagert wird.

7. Verfahren nach einem oder mehreren der Ansprüche 1 bis 6, dadurch gekennzeichnet, dass das Trägermaterial (7) im Verlauf des Konfektionierens des jeweiligen Behälters (1 ) kurz vor dem Abfüllen im Behälter befestigt wird.

## Claims

1. Method for the scenting of packaging containers (1), characterized thereby, that an absorbent carrier material (7) is scented separately and fastened at the inside (6) of the container (1).

2. Method according to Claim 1, characterized thereby, that a carrier material (7), which is at one side lined in substantially scent-tight manner, is so fastened in the container (1) that it faces the lined surface towards the container inside wall (6).

3. Method according to Claim 1 or 2, characterized thereby, that the carrier material (7) is fastened in the upper region of the container inside (9), preferably by gluing or rivetting.

4. Method according to one or more of the Claims 1 to 3, characterized thereby, that the carrier material (7) is fastened at the same time with carrier handles or carrier tapes (3) to the container (1) by rivetting (4).

5. Method according to one or more of the Claims 1 to 4, characterized thereby, that the scenting of the carrier material (7) takes place through application of the scent substance in pure form or as paste.

6. Method according to one or more of the Claims 1 to 5, characterized thereby, that the carrier material (7) is after the scenting intermediately stored for a longer time, for example several weeks, particularly for the uniform distribution of the scent substance.

7. Method according to one or more of the Claims 1 to 6, characterized thereby, that the carrier material (7) is in the course of the manufacture of the respective container (1) fastened in the container shortly before its filling.

## Revendications

1. Procédé pour parfumer des récipients d'emballage (1), caractérisé par le fait que l'on parfume séparément une matière support absorbante (7) et qu'on la fixe sur le côté intérieur (6) du récipient (1 ).

2. Procédé selon la revendication 1, caractérisé par le fait que l'on fixe dans le récipient (1 ) une matière support (7) doublée d'un côté de façon pratiquement étanche au parfum, de manière telle que la surface doublée soit tournée vers la paroi intérieure (6) du récipient.

3. Procédé selon l'une ou l'autre des revendications 1 ou 2, caractérisé par le fait que l'on fixe la matière support (7) dans la zone supérieure du côté intérieur (6) du récipient, de préférence par collage ou rivetage.

4. Procédé selon l'une quelconque des revendications 1 à 3, caractérisé par le fait que l'on fixe la matière support (7) au récipient (1), par rivetage (4), en même temps que des poignées ou bandes porteuses (3).

5. Procédé selon l'une quelconque des revendications 1 à 4, caractérisé par le fait que le parfumage de la matière support (7) s'effectue par application du parfum sous forme pure ou sous forme de pâte.

6. Procédé selon l'une quelconque des revendications 1 à 5, caractérisé par le fait que l'on stocke de façon intermédiaire la matière support (7), après le parfumage, un temps prolongé, par exemple plusieurs semaines, en particulier pour distribuer uniformément le parfum.

7. Procédé selon l'une quelconque des revendications 1 à 6, caractérisé par le fait que l'on fixe la matière support (7) dans le récipient (1 ) au cours de la confection de celui-ci, peu de temps avant son remplissage.
